# FASCICULE DE BREVET EUROPEEN

(11) **EP 3 200 029 B1**
(45) Date de publication et mention de la délivrance du brevet: **19.05.2021**
(21) Numéro de dépôt: 16153274.2
(22) Date de dépôt: 29.01.2016
(51) Int. Cl.: G04B 15/14, G04B 17/04, G04B 17/10

(54) **MÉCANISME RÉSONATEUR D'HORLOGERIE**
RESONATORMECHANISMUS EINES UHRWERKS
TIMEPIECE RESONATOR MECHANISM

(43) Date de publication de la demande: 02.08.2017
(73) Titulaire: ETA SA Manufacture Horlogère Suisse, 2540 Grenchen (CH)
(72) Inventeur: Helfer, Jean-Luc, 2525 Le Landeron (CH); Di Domenico, Gianni, 2000 Neuchâtel (CH); Winkler, Pascal, 2072 St-Blaise (CH)
(74) Mandataire: Giraud, Eric

(56) Documents cités:
- EP-A1- 1 013 949
- EP-A1- 2 911 012
- EP-A2- 2 037 335

## Description

### Domaine de l'invention

L'invention concerne un mécanisme résonateur d'horlogerie comportant une masse pivotante agencée pour pivoter de façon rotative autour d'un axe de pivotement virtuel, ledit mécanisme résonateur comportant un premier support fixe et un deuxième support fixe auxquels est fixé un mécanisme flexible de guidage en pivotement lequel comporte un support rotatif relié audit premier support fixe par un premier ensemble élastique et relié audit deuxième support fixe par un deuxième ensemble élastique qui définit ledit axe de pivotement virtuel avec ledit premier ensemble élastique, ladite masse pivotante étant rapportée sur ledit support rotatif ou constituée par ledit support rotatif

L'invention concerne encore un mouvement d'horlogerie comportant au moins un tel mécanisme résonateur.

L'invention concerne encore une montre comportant au moins un tel mouvement.

L'invention concerne le domaine des mécanismes résonateurs d'horlogerie.

### Arrière-plan de l'invention

Les guidages flexibles à pivot virtuel permettent d'améliorer sensiblement les résonateurs horlogers. Les plus simples sont des pivots à lames croisées, composé de deux lames droites qui se croisent, en général perpendiculaires. Ces deux lames peuvent être soit tridimensionnelles dans deux plans différents, soit bidimensionnelles dans un même plan et sont alors comme soudées à leur point de croisement.

Il est possible d'optimiser un pivot à lames croisées tridimensionnel pour un oscillateur, pour le rendre isochrone et avec une marche indépendante de son orientation dans le champ de gravité, en particulier de deux manières (indépendamment, ou les deux ensemble):
- choisir la position du croisement des lames par rapport à leur encastrement pour avoir une marche indépendante des positions ;
- choisir l'angle entre les lames pour être isochrone, et avoir une marche indépendante de l'amplitude.

De tels systèmes tridimensionnels ou du moins sur plusieurs niveaux sont connus par le document EP2911012 au nom de CSEM qui décrit un oscillateur rotatif pour pièce d'horlogerie comprenant un élément de support destiné à permettre l'assemblage de l'oscillateur sur une pièce d'horlogerie, un balancier, une pluralité de lames flexibles reliant l'élément de support au balancier et aptes à exercer un couple de rappel sur le balancier, et une serge montée solidaire du balancier. La pluralité de lames flexibles comporte au moins deux lames flexibles dont une première lame disposée dans un premier plan perpendiculaire au plan de l'oscillateur, et une deuxième lame disposée dans un deuxième plan perpendiculaire au plan de l'oscillateur et sécant avec le premier plan. L'axe géométrique d'oscillation de l'oscillateur est défini par l'intersection du premier plan et du deuxième plan, cet axe géométrique d'oscillation croisant les première et deuxième lames aux 7/8 ème de leur longueur respective. Cet agencement est connu par les travaux de Wittrick à partir de 1948 sur des pivots flexibles..

Le document EP1013949 au nom de SYSMELEC décrit un pivot constitué d'une base fixe et d'un organe mobile reliés par une structure souple, avec un élément intermédiaire relié à la base et l'élément mobile, respectivement, par deux paires de bras flexibles. Chacun des bras comporte une articulation au niveau de chaque extrémité formée par des évidements semi-circulaires en créant des zones souples. Le pivot comporte en outre un circuit de commande cinématique reliant la base et l'organe mobile et l'élément intermédiaire, de sorte que le mouvement angulaire de l'élément intermédiaire correspond à celle de l'élément mobile.

Ces solutions connues ont néanmoins des défauts:
- un pivot à lames croisées tridimensionnel ne peut être gravé d'une seule fois en bidimensionnel, ce qui complique sa fabrication ;
- un pivot à lames croisées bidimensionnel, avec lames soudées au croisement, est quatre fois plus rigide que le pivot tridimensionnel équivalent, sa course admissible est quatre fois moins grande que le pivot tridimensionnel, et il ne peut avoir une marche à la fois indépendante des positions et de l'amplitude.

### Résumé de l'invention

L'invention cherche les avantages des deux géométries connues bidimensionnelle et tridimensionnelle, dans une exécution simple et économique, donc bidimensionnelle.

L'invention concerne ainsi un mécanisme résonateur d'horlogerie selon la revendication 1.

L'invention concerne encore un mouvement d'horlogerie comportant au moins un tel mécanisme résonateur.

L'invention concerne encore une montre comportant au moins un tel mouvement.

Ainsi, l'invention est un pivot lames croisées bidimensionnel avec deux lames qui ne se croisent pas. Il comporte des parties fines qui fléchissent, et des parties larges qui sont assez rigides pour ne pas ou très peu se déformer. Comme ces parties larges ne participent pas à la flexion des lames, elles peuvent être choisies de forme quelconque.

### Description sommaire des dessins

D'autres caractéristiques et avantages de l'invention apparaîtront à la lecture de la description détaillée qui va suivre, en référence aux dessins annexés, où :
- la figure 1 représente, sous forme d'un schéma-blocs, le principe général d'un résonateur mécanique dans lequel un mobile est suspendu à deux ensembles élastiques agencés selon des directions différentes, de façon à ne permettre à ce mobile qu'un degré de liberté en rotation dans le plan de la feuille;
- la figure 2 représente, de façon schématisée et en vue en plan, un résonateur mécanique selon l'invention, avec un support rotatif suspendu, et où un premier ensemble élastique comporte, de part et d'autre de l'axe de pivotement virtuel, et jointes par une première lame intermédiaire plus rigide que chacune d'elles, une première lame flexible externe et une première lame flexible interne, qui définissent ensemble une première direction passant par l'axe de pivotement virtuel, représentée sur l'axe vertical de la figure, tandis qu'un deuxième ensemble élastique est constitué par une lame selon la direction horizontale de la figure, et qui passe par l'axe de pivotement virtuel ;
- la figure 3 représente, de façon similaire à la figure 2, un agencement de lames similaires, mais avec une première lame intermédiaire qui entoure complètement le support rotatif mobile, dans le plan du mécanisme flexible de guidage en pivotement;
- la figure 4 représente, de façon similaire à la figure 2, un agencement de lames où le support rotatif mobile est extérieur à la première lame intermédiaire, mais où le deuxième ensemble élastique selon la direction horizontale comporte une deuxième lame flexible externe et une deuxième lame flexible interne de part et d'autre d'une deuxième lame intermédiaire plus rigide que chacune d'elles, cette deuxième lame intermédiaire passant par l'axe de pivotement virtuel;
- les figures 5 et 7 représentent chacune un résonateur mécanique similaire à celui de la figure 4, mais dont les directions du premier ensemble élastique et du deuxième ensemble élastique forment entre elles un angle particulier favorable à l'isochronisme de ce résonateur ;
- la figure 6 est une vue en perspective du résonateur de la figure 5, avec un balancier rapporté fixé de façon excentrée sur le support rotatif mobile ;
- la figure 8 représente une variante du résonateur de la figure 5, où la première et la deuxième lame intermédiaire sont squelettées afin de réduire leur inertie et pour évier des modes propres indésirables ;
- la figure 9 est un schéma-blocs représentant une montre avec un mouvement incorporant un résonateur selon l'invention, lequel comporte plusieurs mécanisme flexible de guidage en pivotement disposés en série.

### Description détaillée des modes de réalisation préférés

L'invention concerne un mécanisme résonateur d'horlogerie 1 comportant une masse pivotante 2, qui est agencée pour pivoter de façon rotative autour d'un axe de pivotement virtuel A.

Ce mécanisme résonateur 1 comporte un premier support fixe 11 et un deuxième support fixe 12, auxquels est fixé un mécanisme flexible de guidage en pivotement 10. Ce mécanisme flexible de guidage en pivotement 10 comporte un support rotatif 3 mobile, qui est relié au premier support fixe 11 par un premier ensemble élastique 21 que comporte le mécanisme flexible de guidage en pivotement 10, et est relié au deuxième support fixe 12 par un deuxième ensemble élastique 22, que comporte aussi le mécanisme flexible de guidage en pivotement 10.

Le premier ensemble élastique 21 et le deuxième ensemble élastique 22 définissent ensemble l'axe de pivotement virtuel A.

La masse pivotante 2 peut être rapportée sur le support rotatif 3, tel que visible sur la figure 6, ou bien constituée par le support rotatif 3.

Selon l'invention, le mécanisme flexible de guidage en pivotement 10 est plan.

Et le premier ensemble élastique 21 comporte, de part et d'autre de l'axe de pivotement virtuel A, et jointes par une première lame intermédiaire 51 plus rigide que chacune d'elles, une première lame flexible externe 31 et une première lame flexible interne 41. Ces première lame flexible externe 31 et première lame flexible interne 41 définissent ensemble une première direction D1 passant par l'axe de pivotement virtuel A. Le deuxième ensemble élastique 22 comporte une deuxième lame flexible 62, de préférence passant par l'axe de pivotement virtuel A, et définissant une deuxième direction D2, différente de la première direction D1, passant par l'axe de pivotement virtuel A où elle croise la première direction D1, et faisant avec elle un angle α. Dans un agencement préféré, cette deuxième lame flexible 62 est traversée, en pleine matière, par cet axe de pivotement virtuel A.

Plus particulièrement, la première lame flexible externe 31 et la première lame flexible interne 41 constituent les parties les plus flexibles du premier ensemble élastique 21. Dans une variante particulière, tel qu'illustré par les figures 1 à 8, le premier ensemble élastique 21 ne comporte que la première lame intermédiaire 51, la première lame flexible externe 31, et la première lame flexible interne 41. Dans une variante particulière, la première lame flexible externe 31, et la première lame flexible interne 41 ont une section identique.

Sur les figures 2 et 3, le premier ensemble élastique 21 et le deuxième ensemble élastique 22 ont des rigidités différentes. Pour symétriser leur rigidité, et même leur déformée, on peut artificiellement épaissir le deuxième ensemble élastique 22 au même endroit que le premier ensemble élastique, par exemple.

Ainsi, en ce qui concerne le deuxième ensemble élastique 22, la deuxième lame flexible 62 peut être une lame simple, tel que visible sur les figures 2 et 3, ou bien, comme le premier ensemble élastique 21, une alternance en série de lames de flexibilité différentes. Ainsi, dans une variante illustrée aux figures 1, et 4 à 8, le deuxième ensemble élastique 22 comporte une deuxième lame flexible externe 32 et une deuxième lame flexible interne 42 de part et d'autre d'une deuxième lame intermédiaire 52 plus rigide que chacune d'elles et constituant avec elles la deuxième lame flexible 62. Dans un agencement particulier, la deuxième lame intermédiaire 52 passe par l'axe de pivotement virtuel A, c'est-à-dire qu'elle est traversée, en pleine matière, par cet axe de pivotement virtuel A. Dans une variante particulière, la deuxième lame flexible externe 32 et la deuxième lame flexible interne 42 ont une section identique.

De préférence, le premier ensemble élastique 21 et le deuxième ensemble élastique 22 sont rigidement encastrés dans le premier support fixe 11 et respectivement le deuxième support fixe 12.

Plus particulièrement, la deuxième lame flexible 62 est encastrée dans le deuxième support fixe 12 au niveau d'un deuxième encastrement externe 72, et dans le support rotatif 3 au niveau d'un deuxième encastrement interne 82. Et le deuxième encastrement externe 72 et le deuxième encastrement interne 82 sont situés de part et d'autre d'une droite parallèle à la direction D1 définie par le premier ensemble élastique 21, et passant par l'axe de pivotement virtuel A. Plus particulièrement le deuxième encastrement externe 72 et le deuxième encastrement interne 82 sont situés de part et d'autre de l'axe de pivotement virtuel A. Plus particulièrement encore, le deuxième encastrement externe 72 et le deuxième encastrement interne 82 sont alignés avec l'axe de pivotement virtuel A, tel que visible sur les figures.

S'il est envisageable que la première direction D1 et la deuxième direction D2 soient des directions curvilignes se croisant au niveau de l'axe de pivotement virtuel A, la modélisation est plus aisée avec des éléments droits. Ainsi, dans une variante particulière, la première direction D1 est droite. Dans une autre variante particulière, la deuxième direction D2 est droite. Dans une variante particulière encore, illustrée sur les figures 2 à 8, la première direction D1 est droite, et la deuxième direction D2 est droite. De la même façon, l'invention est illustrée dans un cas particulier préféré où les lames les plus flexibles, définissant le pivot flexible du mécanisme flexible de guidage en pivotement 10, et l'axe de pivotement virtuel A, sont des lames flexibles droites. D'autres géométries sont néanmoins envisageables, par exemple en forme de serpentin, ou autres.

De façon particulière, le premier ensemble élastique 21 entoure le deuxième ensemble élastique 22.

De façon particulière, la première lame intermédiaire 51 entoure complètement le support rotatif mobile 3, tel que visible sur la figure 3. Alors que, sur les variantes des figures 2, et 4 à 8, le support rotatif mobile 3 est externe à la première lame intermédiaire 51.

Le support rotatif 3 à l'extrémité des lames pivote ainsi autour d'un axe de pivotement virtuel A qui est à l'intersection des deux directions de lames. Pour avoir une marche indépendante de la position dans la gravité, il faut à la fois que le centre de rotation instantané du support rotatif 3 et de la masse pivotante 2 qu'il porte le cas échéant ne se déplace pas avec l'angle de rotation. Ainsi, pour un fonctionnement optimal du mécanisme résonateur 1, le centre d'inertie de l'ensemble constitué par la masse pivotante 2 et le support rotatif 3 est situé sur l'axe de pivotement virtuel A. La figure 6 montre un tel exemple, où la masse pivotante 2 est constituée par un balancier, lequel est fixé de façon excentrée sur le support rotatif 3.

Dans une variante avantageuse, pour minimiser l'effet des inerties des premier ensemble élastique 21 et deuxième ensemble élastique 22, les parties les moins flexibles du premier ensemble élastique 21 et/ou du deuxième ensemble élastique 22 sont squelettées pour minimiser leur masse et éviter des modes propres indésirables. En l'occurrence il s'agit essentiellement de la première lame intermédiaire 51, et de la deuxième lame intermédiaire 52, tel que visible sur la figure 8.

De façon avantageuse, les extrémités externes du premier ensemble élastique 21 et du deuxième ensemble élastique 22 sont reliées rigidement respectivement au premier support fixe 11 et au deuxième support fixe 12, et les extrémités internes du premier ensemble élastique 21 et du deuxième ensemble élastique 22 sont reliées rigidement au support rotatif 3.

Dans une variante particulière avec un isochronisme optimisé, la première direction D1 et la deuxième direction D2 forment l'une avec l'autre un angle compris entre 70° et 87°, et plus particulièrement de 83.65°, tel que visible sur les figures 5 à 7. La demande de brevet CH01979/14, au nom de Swatch Group Research & Development Ltd, incorporée ici par référence, décrit un résonateur d'horlogerie à lames croisées et expose l'importance de la valeur de cet angle particulier.

De façon à ce que la marche du mécanisme résonateur 1 soit le moins dépendante possible de sa position dans le champ de gravité, la détermination de la position du croisement des directions des lames, par rapport à leur encastrement, est importante.

Dans une variante particulière, la première lame flexible externe 31 est reliée rigidement à la première lame intermédiaire 51 en un premier point d'encastrement externe 310, la première lame flexible interne 41 est reliée rigidement à la première lame intermédiaire 51 en un premier point d'encastrement interne 410. Et, dans un agencement avantageux, en projection sur la première direction D1, une première distance intermédiaire d1 définie par l'écart entre le premier point d'encastrement externe 310 et le premier point d'encastrement interne 410, et une première distance totale L1 définie par l'écart entre, d'une part un premier point d'encastrement externe 311 entre la première lame externe 31 et le premier support fixe 11, et d'autre part un premier point d'encastrement interne 411 entre la première lame interne 41 et le support rotatif 3, définissent un rapport d1/L1 compris entre 0.05 et 0.25, et notamment égal à 0.20.

Plus particulièrement encore, en projection sur la première direction D1, un premier rayon r1 défini par l'écart entre le premier point d'encastrement interne 411 et l'axe de pivotement virtuel A, et la première distance totale L1, définissent un rapport r1/L1 compris entre 0.05 et 0.3, et notamment égal à 0.185.

De façon similaire, dans une variante particulière, la deuxième lame flexible externe 32 est reliée rigidement à la deuxième lame intermédiaire 52 en un deuxième point d'encastrement externe 320, la deuxième lame flexible interne 42 est reliée rigidement à la deuxième lame intermédiaire 52 en un deuxième point d'encastrement interne 420. Et, dans un agencement avantageux, en projection sur la deuxième direction D2, une deuxième distance intermédiaire d2 définie par l'écart entre le deuxième point d'encastrement externe 320 et le deuxième point d'encastrement interne 420, et une deuxième distance totale L2 définie par l'écart entre, d'une part un deuxième point d'encastrement externe 321 entre la deuxième lame externe 32 et le deuxième support fixe 12, et d'autre part un deuxième point d'encastrement interne 421 entre la deuxième lame interne 42 et le support rotatif 3, définissent un rapport d2/L2 compris entre 0.05 et 0.25, et notamment égal à 0,20.

Plus particulièrement encore, en projection sur la deuxième direction D2, un deuxième rayon r2 défini par l'écart entre le deuxième point d'encastrement interne 421 et l'axe de pivotement virtuel A, et la deuxième distance totale L2, définissent un rapport r2/L2 compris entre 0.05 et 0.3, et notamment égal à 0.185.

Dans une variante particulière, la première distance intermédiaire d1, la première distance totale L1, la deuxième distance intermédiaire d2, la deuxième distance totale L2, sont liées par les relations d1=d2 et L1=L2.

Dans une autre variante particulière, le premier rayon r1, la première distance totale L1, le deuxième rayon r2, la deuxième distance totale L2, sont liées par les relations r1=r2 et L1=L2.

Dans une autre variante particulière, d1=d2, et r1=r2, etL1=L2.

Pour chaque valeur de ratio d1/L1 = d2/L2, on peut trouver un angle α optimal et un rapport r1/L1=r2/L2 optimal pour que la marche soit indépendante à la fois de l'amplitude et de l'orientation dans le champ de gravité. Des modélisations sont nécessaires pour déterminer les valeurs optimales, aussi l'emploi de lames flexibles droites facilite-t-il ces calculs.

Avantageusement, tel que visible sur la figure 7, les proportions des parties les plus rigides 51 et 52, du premier ensemble élastique 21 et du deuxième ensemble élastique 22, entre les points d'encastrement respectifs : 310, 410 et 320, 420, par rapport à l'axe de pivotement virtuel A, où « de » est la distance du côté externe entre l'axe A et l'encastrement, et où « di » est la distance du côté interne entre l'axe A et l'encastrement, sont telles que : de/(de+di) = 1/3 et di/(de+di) = 2/3.

L'invention se prête particulièrement bien à une exécution monolithique.

Dans une réalisation avantageuse, le premier support fixe 11, le deuxième support fixe 12, et le un mécanisme flexible de guidage en pivotement 10 forment un ensemble monobloc. Cet ensemble monobloc peut être réalisé par des technologies de type « MEMS » ou « LIGA » ou similaire, en silicium ou similaire, compensé thermiquement, notamment par une croissance locale particulière de dioxyde de silicium, dans certaines zones de la pièce agencées à cet effet, quand cet ensemble monobloc est réalisé en silicium.

Le mécanisme résonateur d'horlogerie 1 peut comporter une pluralité de tels mécanismes flexibles de guidage en pivotement 10 montés en série, pour augmenter la course angulaire totale, disposés dans des plans parallèles, et autour du même axe de pivotement virtuel A.

L'invention concerne encore un mouvement d'horlogerie 100 comportant au moins un tel mécanisme résonateur 1.

L'invention concerne encore une montre 1000 comportant au moins un tel mouvement 100.

L'invention apporte plusieurs avantages:
- facilité de fabrication, grâce au regroupement des éléments fonctionnels dans un seul plan ;- marche indépendante des positions dans le champ de gravité ;
- marche indépendante de l'amplitude.

## Revendications

1. Mécanisme résonateur d'horlogerie (1) comportant une masse pivotante (2) agencée pour pivoter de façon rotative autour d'un axe de pivotement virtuel (A), ledit mécanisme résonateur (1) comportant un premier support fixe (11) et un deuxième support fixe (12) auxquels est fixé un mécanisme flexible de guidage en pivotement (10) lequel comporte un support rotatif (3) relié audit premier support fixe (11) par un premier ensemble élastique (21) et relié audit deuxième support fixe (12) par un deuxième ensemble élastique (22) qui définit ledit axe de pivotement virtuel (A) avec ledit premier ensemble élastique (21), ladite masse pivotante (2) étant rapportée sur ledit support rotatif (3) ou constituée par ledit support rotatif (3), et où ledit mécanisme flexible de guidage en pivotement (10) est plan, **caractérisé en ce que** ledit premier ensemble élastique (21) comporte, de part et d'autre dudit axe de pivotement virtuel (A), et jointes par une première lame intermédiaire (51) plus rigide que chacune d'elles, une première lame flexible externe (31) et une première lame flexible interne (41) définissant ensemble une première direction (D1) qui passe par ledit axe de pivotement virtuel (A), et **en ce que** ledit deuxième ensemble élastique (22) comporte une deuxième lame flexible (62) définissant une deuxième direction (D2) qui passe par ledit axe de pivotement virtuel (A), et **caractérisé en ce que** ladite deuxième lame flexible (62) est encastrée dans ledit deuxième support fixe (12) au niveau d'un deuxième encastrement externe (72), et dans ledit support rotatif (3) au niveau d'un deuxième encastrement interne (82), et **en ce que** ledit deuxième encastrement externe (72) et ledit deuxième encastrement interne (82) sont situés de part et d'autre d'une droite parallèle à ladite première direction (D1) et passant par ledit dudit axe de pivotement virtuel (A).

2. Mécanisme résonateur d'horlogerie (1) selon la revendication 1, **caractérisé en ce que** ledit deuxième encastrement externe (72) et ledit deuxième encastrement interne (82) sont alignés avec ledit axe de pivotement virtuel (A).

3. Mécanisme résonateur d'horlogerie (1) selon la revendication 1 ou 2, **caractérisé en ce que** ladite première lame flexible externe (31) et ladite première lame flexible interne (41) sont chacune distante de ladite deuxième lame flexible (62).

4. Mécanisme résonateur d'horlogerie (1) selon l'une des revendications 1 à 3, **caractérisé en ce que** ledit axe de pivotement virtuel (A) traverse la matière de ladite deuxième lame flexible (62).

5. Mécanisme résonateur d'horlogerie (1) selon l'une des revendications 1 à 4, **caractérisé en ce que** ladite première lame flexible externe (31) et ladite première lame flexible interne (41) constituent les parties les plus flexibles dudit premier ensemble élastique (21).

6. Mécanisme résonateur d'horlogerie (1) selon l'une des revendications 1 à 5, **caractérisé en ce que** ledit deuxième ensemble élastique (22) comporte une deuxième lame flexible externe (32) et une deuxième lame flexible interne (42) de part et d'autre d'une deuxième lame intermédiaire (52) plus rigide que chacune d'elles et constituant avec elles ladite deuxième lame flexible (62).

7. Mécanisme résonateur d'horlogerie (1) selon l'une des revendications 1 à 6, **caractérisé en ce que** ladite première direction (D1) est droite.

8. Mécanisme résonateur d'horlogerie (1) selon l'une des revendications 1 à 7, **caractérisé en ce que** ladite deuxième direction (D2) est droite.

9. Mécanisme résonateur d'horlogerie (1) selon l'une des revendications 1 à 8, **caractérisé en ce que** ladite première direction (D1) est droite et constitue la direction rectiligne d'au moins une lame élastique qui est une lame droite, et ladite deuxième direction (D2) est droite, et constitue la direction rectiligne d'au moins une lame élastique qui est une lame droite.

10. Mécanisme résonateur d'horlogerie (1) selon l'une des revendications 1 à 9, **caractérisé en ce que** ledit premier ensemble élastique (21) entoure ledit deuxième ensemble élastique (22) dans le plan dudit mécanisme flexible de guidage en pivotement (10).

11. Mécanisme résonateur d'horlogerie (1) selon l'une des revendications 1 à 10, **caractérisé en ce que** le centre d'inertie de l'ensemble constitué par ladite masse pivotante (2) et ledit support rotatif (3) est situé sur ledit axe de pivotement virtuel (A).

12. Mécanisme résonateur d'horlogerie (1) selon l'une des revendications 1 à 11, **caractérisé en ce que** les parties les moins flexibles dudit premier ensemble élastique (21) et/ou dudit deuxième ensemble élastique (22) sont squelettées pour minimiser leur masse et éviter des modes propres indésirables.

13. Mécanisme résonateur d'horlogerie (1) selon l'une des revendications 1 à 12, **caractérisé en ce que** les extrémités externes dudit premier ensemble élastique (21) et dudit deuxième ensemble élastique (22) sont reliées rigidement respectivement audit premier support fixe (11) et audit deuxième support fixe (12), et **en ce que** les extrémités internes dudit premier ensemble élastique (21) et dudit deuxième ensemble élastique (22) sont reliées rigidement audit support rotatif (3).

14. Mécanisme résonateur d'horlogerie (1) selon les revendications 7 et 8 **caractérisé en ce que** lesdites première direction (D1) et deuxième direction (D2) forment l'une avec l'autre un angle compris entre 70° et 87°.

15. Mécanisme résonateur d'horlogerie (1) selon l'une des revendications 1 à 14, **caractérisé en ce que** ladite première lame flexible externe (31) est reliée rigidement à ladite première lame intermédiaire (51) en un premier point d'encastrement externe (310), **en ce que** ladite première lame flexible interne (41) est reliée rigidement à ladite première lame intermédiaire (51) en un premier point d'encastrement interne (410), et **en ce que**, en projection sur ladite première direction (D1) qui est droite, une première distance intermédiaire (d1) définie par l'écart entre ledit premier point d'encastrement externe (310) et ledit premier point d'encastrement interne (410), et une première distance totale (L1) définie par l'écart entre, d'une part un premier point d'encastrement externe (311) entre ladite première lame externe (31) et ledit premier support fixe (11), et d'autre part un premier point d'encastrement interne (411) entre ladite première lame interne (41) et ledit support rotatif (3), définissent un rapport d1/L1 compris entre 0.05 et 0.25.

16. Mécanisme résonateur d'horlogerie (1) selon la revendication 15, **caractérisé en ce que**, en projection sur ladite première direction (D1), un premier rayon (r1) défini par l'écart entre ledit premier point d'encastrement interne (411) et ledit axe de pivotement virtuel (A), et ladite première distance totale (L1), définissent un rapport r1/L1 compris entre 0.05 et 0.3.

17. Mécanisme résonateur d'horlogerie (1) selon l'une des revendications 1 à 16, **caractérisé en ce que** ladite deuxième lame flexible externe (32) est reliée rigidement à ladite deuxième lame intermédiaire (52) en un deuxième point d'encastrement externe (320), **en ce que** ladite deuxième lame flexible interne (42) est reliée rigidement à ladite deuxième lame intermédiaire (52) en un deuxième point d'encastrement interne (420), et **en ce que**, en projection sur ladite deuxième direction (D2) qui est droite, une deuxième distance intermédiaire (d2) définie par l'écart entre ledit deuxième point d'encastrement externe (320) et ledit deuxième point d'encastrement interne (420), et une deuxième distance totale (L2) définie par l'écart entre, d'une part un deuxième point d'encastrement externe (321) entre ladite deuxième lame externe (32) et ledit deuxième support fixe (12), et d'autre part un deuxième point d'encastrement interne (421) entre ladite deuxième lame interne (42) et ledit support rotatif (3), définissent un rapport d2/L2 compris entre 0.05 et 0.25.

18. Mécanisme résonateur d'horlogerie (1) selon la revendication 17, **caractérisé en ce que**, en projection sur ladite deuxième direction (D2), un deuxième rayon (r2) défini par l'écart entre ledit deuxième point d'encastrement interne (421) et ledit axe de pivotement virtuel (A), et ladite deuxième distance totale (L2), définissent un rapport r2/L2 compris entre 0.05 et 0.3.

19. Mécanisme résonateur d'horlogerie (1) selon les revendications 15 et 17, **caractérisé en ce que** ladite première distance intermédiaire (d1), ladite première distance totale (L1), ladite deuxième distance intermédiaire (d2), ladite deuxième distance totale (L2), sont liées par les relations d1=d2 et L1=L2.

20. Mécanisme résonateur d'horlogerie (1) selon les revendications 16 et 18, **caractérisé en ce que** ledit premier rayon (r1), ladite première distance totale (L1), ledit deuxième rayon (r2), ladite deuxième distance totale (L2), sont liées par les relations r1=r2 et L1=L2.

21. Mécanisme résonateur d'horlogerie (1) selon l'une des revendications 1 à 20, **caractérisé en ce que** ledit premier support fixe (11), ledit deuxième support fixe (12), et ledit un mécanisme flexible de guidage en pivotement (10) forment un ensemble monobloc en silicium, compensé thermiquement.

22. Mécanisme résonateur d'horlogerie (1) selon l'une des revendications 1 à 21, **caractérisé en ce qu'**il comporte une pluralité de dits mécanismes flexibles de guidage en pivotement (10) montés en série, pour augmenter la course angulaire totale, disposés dans des plans parallèles, et autour du même dit axe de pivotement virtuel (A).

23. Mouvement d'horlogerie (100) comportant au moins un mécanisme résonateur d'horlogerie (1) selon l'une des revendications 1 à 22.

24. Montre (1000) comportant au moins un mouvement (100) selon la revendication 23.

## Patentansprüche

1. Resonator-Mechanismus für Uhrmacherei (1), umfassend eine Schwenkmasse (2), die angeordnet ist, um in drehbarer Form um eine virtuelle Schwenkachse (A) zu schwenken, wobei der Resonator-Mechanismus (1) eine erste feste Stütze (11) und eine zweite feste Stütze (12) beinhaltet, an denen ein flexibler Mechanismus zur Schwenkführung (10) befestigt ist, welcher eine Drehstütze (3) beinhaltet, die durch eine erste elastische Einheit (21) mit der ersten festen Stütze (11) verbunden ist, und durch eine zweite elastische Einheit (22), die mit der ersten elastischen Einheit (21) die virtuelle Schwenkachse (A) definiert, mit der zweiten festen Stütze (12) verbunden ist, wobei die Schwenkmasse (2) auf der Drehstütze (3) zurückgebracht ist, oder durch die Drehstütze (3) gebildet ist, und wo der flexible Mechanismus zur Schwenkführung (10) eben ist, **dadurch gekennzeichnet, dass** die erste elastische Einheit (21) beiderseits der virtuellen Schwenkachse (A) und gemeinsam mit einer ersten Zwischenlamelle (51), die starrer als jede von ihnen ist, eine erste flexible äußere Lamelle (31) und eine erste flexible innere Lamelle (41) beinhaltet, die gemeinsam eine erste Richtung (D1) definieren, die durch die virtuelle Schwenkachse (A) verläuft, und dadurch, dass die zweite elastische Einheit (22) eine zweite flexible Lamelle (62) beinhaltet, die eine zweite Richtung (D2) definiert, die durch die virtuelle Schwenkachse (A) verläuft, und **dadurch gekennzeichnet, dass** die zweite flexible Lamelle (62) in der zweiten festen Stütze (12) im Bereich einer zweiten äußeren Einpassung (72), und in der Drehstütze (3) in einer zweiten inneren Einpassung (82) eingepasst ist, und dadurch, dass sich die zweite äußere Einpassung (72) und die zweite innere Einpassung (82) beiderseits einer Geraden parallel zur ersten Richtung (D1) befinden, und durch die virtuelle Schwenkachse (A) verlaufen.

2. Resonator-Mechanismus für Uhrmacherei (1) nach Anspruch 1, **dadurch gekennzeichnet, dass** die zweite äußere Einpassung (72) und die zweite innere Einpassung (82) mit der virtuellen Schwenkachse (A) ausgerichtet sind.

3. Resonator-Mechanismus für Uhrmacherei (1) nach Anspruch 1 oder 2, **dadurch gekennzeichnet, dass** die erste flexible äußere Lamelle (31) und die erste flexible innere Lamelle (41) jeweils von der zweiten flexiblen Lamelle (62) beabstandet sind.

4. Resonator-Mechanismus für Uhrmacherei (1) nach einem der Ansprüche 1 bis 3, **dadurch gekennzeichnet, dass** die virtuelle Schwenkachse (A) die Materie der zweiten flexiblen Lamelle (62) durchquert.

5. Resonator-Mechanismus für die Uhrmacherei (1) nach einem der Ansprüche 1 bis 4, **dadurch gekennzeichnet, dass** die erste flexible äußere Lamelle (31) und die erste flexible innere Lamelle (41) die flexibelsten Teile der ersten elastischen Einheit (21) bilden.

6. Resonator-Mechanismus für Uhrmacherei (1) nach einem der Ansprüche 1 bis 5, **dadurch gekennzeichnet, dass** die zweite elastische Einheit (22) eine zweite flexible äußere Lamelle (32) und eine zweite flexible innere Lamelle (42) beiderseits einer zweiten Zwischenlamelle (52) beinhaltet, die starrer als jede von ihnen ist, und mit ihnen die zweite flexible Lamelle (62) bildet.

7. Resonator-Mechanismus für Uhrmacherei (1) nach einem der Ansprüche 1 bis 6, **dadurch gekennzeichnet, dass** die erste Richtung (D1) gerade ist.

8. Resonator-Mechanismus für Uhrmacherei (1) nach einem der Ansprüche 1 bis 7, **dadurch gekennzeichnet, dass** die zweite Richtung (D2) gerade ist.

9. Resonator-Mechanismus für Uhrmacherei (1) nach einem der Ansprüche 1 bis 8, **dadurch gekennzeichnet, dass** die erste Richtung (D1) gerade ist, und die geradlinige Richtung mindestens einer elastischen Lamelle bildet, die eine gerade Lamelle ist, und die zweite Richtung (D2) gerade ist, und die geradlinige Richtung mindestens einer elastischen Lamelle bildet, die eine gerade Lamelle ist.

10. Resonator-Mechanismus für Uhrmacherei (1) nach einem der Ansprüche 1 bis 9, **dadurch gekennzeichnet, dass** die erste elastische Einheit (21) die zweite elastische Einheit (22) in der Ebene des flexiblen Mechanismus zur Schwenkführung (10) umgibt.

11. Resonator-Mechanismus für Uhrmacherei (1) nach einem der Ansprüche 1 bis 10, **dadurch gekennzeichnet, dass** sich das Trägheitszentrum der Einheit, die durch die Schwenkmasse (2) und die Drehstütze (3) gebildet wird, auf der virtuellen Schwenkachse (A) befindet.

12. Resonator-Mechanismus für Uhrmacherei (1) nach einem der Ansprüche 1 bis 11, **dadurch gekennzeichnet, dass** die am wenigsten flexiblen Teile der ersten elastischen Einheit (21) und/oder der zweiten elastischen Einheit (22) skelettiert sind, um ihre Masse zu minimieren, und unerwünschte eigene Modi zu vermeiden.

13. Resonator-Mechanismus für Uhrmacherei (1) nach einem der Ansprüche 1 bis 12, **dadurch gekennzeichnet, dass** die äußeren Enden der ersten elastischen Einheit (21) und der zweiten elastischen Einheit (22) jeweils starr mit der ersten festen Stütze (11) und mit der zweiten festen Stütze (12) verbunden sind, und dadurch, dass die inneren Enden der ersten elastischen Einheit (21) und der zweiten elastischen Einheit (22) starr mit der Drehstütze (3) verbunden sind.

14. Resonator-Mechanismus für Uhrmacherei (1) nach den Ansprüchen 7 und 8, **dadurch gekennzeichnet, dass** die erste Richtung (D1) und zweite Richtung (D2) miteinander einen Winkel bilden, der zwischen 70° und 87° enthalten ist.

15. Resonator-Mechanismus für Uhrmacherei (1) nach einem der Ansprüche 1 bis 14, **dadurch gekennzeichnet, dass** die erste äußere flexible Lamelle (31) an einem ersten äußeren Einpassungspunkt (310) starr mit der ersten Zwischenlamelle (51) verbunden ist, und dadurch, dass die erste innere flexible Lamelle (41) an einem ersten inneren Einpassungspunkt (410) starr mit der ersten Zwischenlamelle (51) verbunden ist, und dadurch, dass in Projektion auf die erste Richtung (D1), die gerade ist, ein erster Zwischenabstand (d1), der durch die Abweichung zwischen dem ersten äußeren Einpassungspunkt (310) und dem ersten inneren Einpassungspunkt (410) definiert ist, und ein erster Gesamtabstand (L1), der durch die Abweichung zwischen einerseits einem ersten äußeren Einpassungspunkt (311) zwischen der ersten äußeren Lamelle (31) und der ersten festen Stütze (11), und andererseits einem ersten inneren Einpassungspunkt (411) zwischen der ersten inneren Lamelle (41) und der Drehstütze (3) definiert ist, ein Verhältnis d1/L1 definieren, das zwischen 0,05 und 0,25 enthalten ist.

16. Resonator-Mechanismus für Uhrmacherei (1) nach Anspruch 15, **dadurch gekennzeichnet, dass** in Projektion auf die erste Richtung (D1) ein erster Radius (r1), der durch die Abweichung zwischen dem ersten inneren Einpassungspunkt (411) und der virtuellen Schwenkachse (A) definiert wird, und der erste Gesamtabstand (L1) ein Verhältnis r1/L1 definieren, das zwischen 0,05 und 0,3 enthalten ist.

17. Resonator-Mechanismus für Uhrmacherei (1) nach einem der Ansprüche 1 bis 16, **dadurch gekennzeichnet, dass** die zweite äußere flexible Lamelle (32) an einem zweiten äußeren Einpassungspunkt (320) starr mit der zweiten Zwischenlamelle (52) verbunden ist, und dadurch, dass die zweite innere flexible Lamelle (42) an einem zweiten inneren Einpassungspunkt (420) starr mit der zweiten Zwischenlamelle (52) verbunden ist, und dadurch, dass in Projektion auf die zweite Richtung (D2), die gerade ist, ein zweiter Zwischenabstand (d2), der durch die Abweichung zwischen dem zweiten äußeren Einpassungspunkt (320) und dem zweiten inneren Einpassungspunkt (420) definiert ist, und ein zweiter Gesamtabstand (L2), der durch die Abweichung zwischen einerseits einem zweiten äußeren Einpassungspunkt (321) zwischen der zweiten äußeren Lamelle (32) und der zweiten festen Stütze (12), und andererseits einem zweiten inneren Einpassungspunkt (421) zwischen der zweiten inneren Lamelle (42) und der Drehstütze (3) definiert ist, ein Verhältnis d2/L2 definieren, das zwischen 0,05 und 0,25 enthalten ist.

18. Resonator-Mechanismus für Uhrmacherei (1) nach Anspruch 17, **dadurch gekennzeichnet**, das in Projektion auf die zweite Richtung (D2) ein zweitet Radius (r2), der durch die Abweichung zwischen dem zweiten inneren Einpassungspunkt (421) und der virtuellen Schwenkachse (A) definiert wird, und der zweite Gesamtabstand (L2) ein Verhältnis r2/L2 definieren, das zwischen 0,05 und 0,3 enthalten ist.

19. Resonator-Mechanismus für Uhrmacherei (1) nach den Ansprüchen 15 und 17, **dadurch gekennzeichnet, dass** der erste Zwischenabstand (d1), der erste Gesamtabstand (L1), der zweite Zwischenabstand (d2), der zweite Gesamtabstand (L2) durch die Verhältnisse d1=d2 und L1=L2 verbunden sind.

20. Resonator-Mechanismus für Uhrmacherei (1) nach den Ansprüchen 16 und 18, **dadurch gekennzeichnet, dass** der erste Radius (r1), der erste Gesamtabstand (L1), der zweite Radius (r2), der zweite Gesamtabstand (L2) durch die Verhältnisse r1 =r2 und L1=L2 verbunden sind.

21. Resonator-Mechanismus für Uhrmacherei (1) nach einem der Ansprüchel bis 20, **dadurch gekennzeichnet, dass** die erste feste Stütze (11), die zweite feste Stütze (12) und der eine flexible Mechanismus zur Schwenkführung (10) eine thermisch kompensierte Monoblockeinheit aus Silicium ist.

22. Resonator-Mechanismus für Uhrmacherei (1) nach einem der Ansprüche 1 bis 21, **dadurch gekennzeichnet, dass** er eine Vielzahl von in Reihe montierten flexiblen Mechanismen zur Schwenkführung (10), um den Gesamtwinkelweg zu erhöhen, beinhaltet, die in parallelen Ebenen und um dieselbe virtuelle Schwenkachse (A) herum angeordnet sind.

23. Bewegung für Uhrmacherei (100), die mindestens einen Resonator-Mechanismus für Uhrmacherei (1) nach einem der Ansprüche 1 bis 22 beinhaltet.

24. Uhr (1000), die mindestens eine Bewegung (100) nach Anspruch 23 beinhaltet.

## Claims

1. Timepiece resonator mechanism (1) comprising a pivoting weight (2) arranged to rotatably pivot about a virtual pivot axis (A), said resonator mechanism (1) comprising a first fixed support (11) and a second fixed support (12) to which is attached a flexure pivot bearing mechanism (10) which comprises a rotary support (3) connected to said first fixed support (11) by a first resilient assembly (21) and connected to said second fixed support (12) by a second resilient assembly (22) which defines said virtual pivot axis (A) with said first resilient assembly (21), said pivoting weight (2) being attached to said rotary support (3) or formed by said rotary support (3), and wherein said flexure pivot bearing mechanism (10) is planar, **characterized in that** said first resilient assembly (21) comprises, on either side of said virtual pivot axis (A), a first outer flexible strip (31) and a first inner flexible strip (41), joined to each other by a first intermediate strip (51) stiffer than each of the latter, together defining a first direction (D1) which passes through said virtual pivot axis (A), and **in that** said second resilient assembly (22) comprises a second flexible strip (62) defining a second direction (D2) which passes through said virtual pivot axis (A), and **characterized in that** said second flexible strip (62) is secured in said second fixed support (12) at a second outer attachment point (72), and in said rotary support (3) at a second inner attachment point (82), and **in that** said second outer attachment point (72) and said second inner attachment point (82) are located on either side of a straight line parallel to said first direction (D1) and passing through said virtual pivot axis (A).

2. Timepiece resonator mechanism (1) according to claim 1, **characterized in that** said second outer attachment point (72) and said second inner attachment point (82) are aligned with said virtual pivot axis (A).

3. Timepiece resonator mechanism (1) according to claim 1 or 2, **characterized in that** said first outer flexible strip (31) and said first inner flexible strip (41) are each spaced from said second flexible strip (62).

4. Timepiece resonator mechanism (1) according to claim 1 to 3, **characterized in that** said virtual pivot axis (A) passes through the material of said second flexible strip (62).

5. Timepiece resonator mechanism (1) according to any of claims 1 to 4, **characterized in that** said first outer flexible strip (31) and said first inner flexible strip (41) constitute the most flexible parts of said first resilient assembly (21).

6. Timepiece resonator mechanism (1) according to any of claims 1 to 5, **characterized in that** said second resilient assembly (22) comprises a second outer flexible strip (32) and a second inner flexible strip (42) on either side of a second intermediate strip (52) that is stiffer than each of the latter and forms therewith said second flexible strip (62).

7. Timepiece resonator mechanism (1) according to any of claims 1 to 6, **characterized in that** said first direction (D1) is straight.

8. Timepiece resonator mechanism (1) according to any of claims 1 to 7, **characterized in that** said second direction (D2) is straight.

9. Timepiece resonator mechanism (1) according to any of claims 1 to 8, **characterized in that** said first direction (D1) is straight and constitutes the rectilinear direction of at least one resilient strip which is a straight strip, and said second direction (D2) is straight, and constitutes the rectilinear direction of at least one resilient strip which is a straight strip.

10. Timepiece resonator mechanism (1) according to any of claims 1 to 9, **characterized in that** said first resilient assembly (21) surrounds said second resilient assembly (22) in the plane of said flexure pivot bearing mechanism (10).

11. Timepiece resonator mechanism (1) according to any of claims 1 to 10, **characterized in that** the centre of inertia of the assembly formed by said pivoting weight (2) and said rotary support (3) is located on said virtual pivot axis (A).

12. Timepiece resonator mechanism (1) according to any of claims 1 to 11, **characterized in that** the least flexible parts of said first resilient assembly (21) and/or of said second resilient assembly (22) are skeletal to minimise the mass thereof and to prevent undesirable fundamental modes of vibration.

13. Timepiece resonator mechanism (1) according to any of claims 1 to 12, **characterized in that** the outer ends of said first resilient assembly (21) and of said second resilient assembly (22) are rigidly connected respectively to said first fixed support (11) and to said second fixed support (12), and **in that** the inner ends of said first resilient assembly (21) and of said second resilient assembly (22) are rigidly connected to said rotary support (3).

14. Timepiece resonator mechanism (1) according to claims 7 and 8, **characterized in that** said first direction (D1) and second direction (D2) form with each other an angle comprised between 70° and 87°.

15. Timepiece resonator mechanism (1) according to claim 1 to 14, **characterized in that** said first outer flexible strip (31) is rigidly connected to said first intermediate strip (51) at a first outer attachment point (310), **in that** said first inner flexible strip (41) is rigidly connected to said first intermediate strip (51) at a first inner attachment point (410), and **in that**, in projection in said first direction (D1) which is straight, a first intermediate distance (d1) defined by the space between said first outer attachment point (310) and said first inner attachment point (410), and a first total distance (L1) defined by the space between, on the one hand, a first outer attachment point (311) between said first outer strip (31) and said first fixed support (11), and on the other hand, a first inner attachment point (411) between said first inner strip (41) and said rotary support (3), define a ratio d1/L1 comprised between 0.05 and 0.25.

16. Timepiece resonator mechanism (1) according to claim 15, **characterized in that**, in projection in said first direction (D1), a first radius (r1) defined by the space between said first inner attachment point (411) and said virtual pivot axis (A), and said first total distance (L1), define a ratio r1/L1 comprised between 0.05 and 0.3.

17. Timepiece resonator mechanism (1) according to any of claims 1 to 16, **characterized in that** said second outer flexible strip (32) is rigidly connected to said second intermediate strip (52) at a second outer attachment point (320), **in that** said second inner flexible strip (42) is rigidly connected to said second intermediate strip (52) at a second inner attachment point (420), and **in that**, in projection in said second direction (D2) which is straight, a second intermediate distance (d2) defined by the space between said second outer attachment point (320) and said second inner attachment point (420), and a second total distance (L2) defined by the space between, on the one hand, a second outer attachment point (321) between said second outer strip (32) and said second fixed support (12), and on the other hand, a second inner attachment point (421) between said second inner strip (42) and said rotary support (3), define a ratio d2/L2 comprised between 0.05 and 0.25.

18. Timepiece resonator mechanism (1) according to claim 17, **characterized in that**, in projection in said second direction (D2), a second radius (r2) defined by the space between said second inner attachment point (421) and said virtual pivot axis (A), and said second total distance (L2), define a ratio r2/L2 comprised between 0.05 and 0.3.

19. Timepiece resonator mechanism (1) according to claims 15 and 17, **characterized in that** said first intermediate distance (d1), said first total distance (L1), said second intermediate distance (d2), said second total distance (L2), are linked by the relations d1=d2 and L1=L2.

20. Timepiece resonator mechanism (1) according to claims 16 and 18, **characterized in that** said first radius (r1), said first total distance (L1), said second radius (r2), and said second total distance (L2), are linked by the relations r1=r2 and L1=L2.

21. Timepiece resonator mechanism (1) according to any of claims 1 to 20, **characterized in that** said first fixed support (11), said second fixed support (12), and said flexure pivot bearing mechanism (10) form a one-piece temperature-compensated silicon assembly.

22. Timepiece resonator mechanism (1) according to any of claims 1 to 21, **characterized in that** it comprises a plurality of said flexure pivot bearing mechanisms (10) mounted in series, to increase the total angular travel, disposed in parallel planes, and around the same said virtual pivot axis (A).

23. Timepiece movement (100) comprising at least one timepiece resonator mechanism (1) according to any of claims 1 to 22.

24. Watch (1000) comprising at least one movement (100) according to claim 23.
